# EUROPÄISCHE PATENTSCHRIFT

(11) **EP 0 262 489 B1**
(45) Veröffentlichungstag und Bekanntmachung des Hinweises auf die Patenterteilung: **13.06.1990**
(21) Anmeldenummer: 87113296.5
(22) Anmeldetag: 11.09.1987
(51) Int. Cl.: D06F 71/30

(54) **Nahtbügelplatz**
Seam pressing device
Repasseuse de coutures

(30) Priorität: 26.09.1986 DE 3632839; 02.07.1987 DE 8709122 U
(43) Veröffentlichungstag der Anmeldung: 06.04.1988
(73) Patentinhaber: VEIT GMBH & CO, 86899 Landsberg (DE)
(72) Erfinder: May, Dieter, D-8085 Walleshausen (DE); Fend, Fritz M., D-8400 Regensburg (DE)
(74) Vertreter: Jähne, Albrecht

(56) Entgegenhaltungen:
- DE-U- 1 832 035
- FR-A- 2 571 754
- GB-A- 143 657
- US-A- 1 634 206
- US-A- 1 683 412
- US-A- 1 833 930
- US-A- 2 197 448
- US-A- 3 107 447

## Beschreibung

### TECHNISCHES GEBIET

Die Erfindung bezieht sich auf einen Nahtbügelplatz für das Ausbügeln von Stoffnähten unter Dampfanwendung, bestehend aus einem Ständer mit Gebläse, einem daran befestigten absaugbaren Bügelholm, dessen Bügelauflage ein in seiner Erstreckung umlaufendes, in seiner Umlaufrichtung steuerbares Förderband ist, einem über dem Bügelholm ebenfalls am Ständer befestigten Oberholm, einem im Oberholm angeordneten zum Förderband hin absenkbaren Formpreßkörper mit einer beheizbaren an einen Dampferzeuger anschließbaren Dampfkammer, einer die Dampfkammer an ihrer Unterseite abschließenden Formpreßplatte mit Dampfaustrittsöffnungen, einer steuerbaren Stoffnaht-Einfädelvorrichtung am freien Ende des Oberholms sowie einem den Bügelholm über die Stoffnaht-Einfädelvorrichtung hinaus verlängernden Aufnahmeholm.

### STAND DER TECHNIK

Nahtbügelplätze dieser Art sind beispielsweise durch die Literaturstelle US-PS 3.107.447 bekannt. Sie haben die Aufgabe, die Zeit, die das Ausbügeln von Nähten, insbesondere bei der Herstellung von Kleidungsstücken in Verbindung mit Bügelarbeiten erfordern, wesentlichen zu reduzieren.

Wie die Praxis zeigt, ergeben sich bei hohen Anforderungen an ein einwandfreies und sauberes Ausbügeln solcher Stoffnähte außerordentliche Schwierigkeiten, diesen Vorgang zu automatisieren. Diese Schwierigkeiten rühren insbesondere daher, daß das zu bearbeitende Stoffmaterial hinsichtlich seiner Eigenschaften und seiner Beschaffenheit in außerordentlich weiten Grenzen unterschiedlich geartet ist und hierdurch bedingt bereits das einwandfreie Einziehen des Stoffes in seinem Nahtbereich zwischen den Bügelholm und den Oberholm je nach Stoffart und Stoffstärke mehr oder weniger gut, jedenfalls nicht in allen Fällen zufriedenstellend verläuft.

Durch die Literaturstelle GB-PS 143.657 ist ebenfalls ein Nahtbügelplatz der vorbezeichneten Art bekannt, bei dem das zu bügelnde Stoffgut nicht auf einem Förderband zwischen die Holme eingefahren, sondern mit Hilfe einer längs den Holmen verschiebbaren und am Bügelholm befestigten Klemme, die das Stoffgut randseitig greift, eingezogen wird.

Abgesehen davon, daß eine solche Einziehvorrichtung nur relativ langsame Arbeitszykluszeiten zuläßt und darüber hinaus ein bearbeitetes Stoffteil praktisch von Hand wiederum vom Bügelholm abgezogen werden muß, ist damit ein einwandfreies Einziehen der Stoffteile nicht gewährleistet, weil sich der Stoff beim Einziehen auf dem Bügelholm sehr leicht nach der einen oder anderen Seite verschiebt und dann ein einwandfreies Ergebnis beim Ausbügeln der Naht nicht erreicht werden kann.

### OFFENBARUNG DER ERFINDUNG

Der Erfindung liegt die Aufgabe zugrunde, für einen Nahtbügelplatz zum automatischen Ausbügeln von Stoffnähten eine weitere Lösung anzugeben, die unabhängig von der Stoffart und der Stoffstärke ein stets einwandfreies schnelles Einziehen des Stoffguts zwischen den Bügelholm und den Oberholm sowie ein stets einwandfreies schnelles Herausführen des Stoffguts aus dem Spalt zwischen dem Bügelholm und dem Oberholm nach Ausführung des Bügelvorgangs sicherstellt.

Ausgehend von einem Nahtbügelplatz der eingangs erwähnten Art, wird diese Aufgabe gemäß der Erfindung durch die im Patentanspruch 1 angegebenen Merkmale gelöst.

Der Erfindung liegt die Erkenntnis zugrunde, daß gerade durch die Kombination eines Förderbandes, auf dem das Stoffgut zwischen die Holme ein- und wieder ausgefahren wird, in Verbindung mit einem Stoffrandhalter, der das in die Stoffnaht-Einfädelvorrichtung eingeführte Stoffgut randseitig festhält und die Bewegung des Förderbandes mitmacht, in außerordentlich vorteilhafter Weise erreicht wird, daß unterschiedliche Haftreibung zwischen dem Stoffmaterial und der Oberseite des Förderbandes sowie in Abhängigkeit der Stoffstärke schwankende Reibu ngswiderstände zwischen dem Stoffgut und der Stoffnaht-Einfädelvorrichtung praktisch keinen Einfluß auf die exakte Führung des Stoffguts zwischen den Holmen mehr ausüben können. Außerdem ermöglicht gerade das zusätzliche Festklemmen des Stoffrandes im Zeitraum einer Verfahrbewegung zwischen den Holmen wesentlich höhere, einen Arbeitszyklus entsprechend verkürzende Verfahrgeschwindigkeiten.

Vorteilhafte Ausgestaltungen des Stoffrandhalters sind in den Patentansprüchen 2 bis 4 angegeben.

In Weiterbildung der Erfindung sind in den weiteren Patentansprüchen 6 bis 8 eine vorteilhafte Ausgestaltung einerseits des Aufnahmeholms und andererseits der Hubeinrichtung für die Auf-Abbewegung der Formpreßplatte angegeben, die neben einem schnellen Einführen des Stoffguts zwischen die Holme auch ein schnelles Auswerfen des gebügelten Stoffguts zusätzlich unterstützen und darüber hinaus in sich gekrümmten Stoffnähten Rechnung tragen.

In einer anderen Weiterbildung ist in den weiteren Patentansprüchen 9 bis 13 eine vorteilhafte Ausgestaltung der Stoffnaht-Einfädelvorrichtung angegeben, die nicht nur schnell an unterschiedliche Stoffstärken anpaßbar ist, sondern auch ein schnelles und stets sicheres Einfädeln des hinsichtlich seiner Stoffnaht auszubügelnden Stoffgutes gewährleistet.

### KURZE BESCHREIBUNG DER ZEICHNUNG

In der Zeichnung, in der anhand der dargestellten Ausführungsbeispiele die Erfindung noch näher erläutert wird, bedeuten
Fig.1 die Seitenansicht eines Nahtbügelplatzes
Fig.2 eine nähere Details angebende Teildarstellung des Aufnahmeholms des Nahtbügelplatzes nach Fig.1
Fig.3 eine Seitenansicht des Stoffrandhalters beim Nahtbügelplatz nach Fig.1
Fig.4 eine Aufsicht auf den Stoffrandhalter nach Fig.3
Fig.5 eine teilweise im Schnitt dargestellte Frontansicht einer Stoffnaht-Einfädelvorrichtung entsprechend Fig.1
Fig.6 die Stoffnaht-Einfädelvorrichtung nach Fig.5 in Seitenansicht teilweise im Schnitt
Fig.7 die Aufsicht auf die Stoffnaht-Einfädelvorrichtung nach den Figuren 5 und 6

### BESTER WEG ZUR AUSFÜHRUNG DER ERFINDUNG

Der Nahtbügelplatz nach Fig.1 weist einen Ständer 1 mit einem Ständerfuß 2 auf, der über Rollen 3 und 4 ein leichtes Verschieben des Nahtbügelplatzes ermöglicht. Der Ständer 1 mündet in einen Ständerkopf 5 aus, an dem ein Bügelholm 6 mit einem ihn an seinem freien Ende verlängernden, leicht nach unten gekrümmten Aufnahmeholm 7 und einem darüber angeordneten Oberholm 8 befestigt sind. Der Oberholm 8 trägt an seinem freien Ende eine im Zusammenhang mit den Figuren 5 bis 7 noch näher zu beschreibende Stoffnaht-Einfädelvorrichtung 9, der an der Vorderseite eine im wesentlichen nach vorn unten ausgerichtete Luftdüse 9a zugeordnet ist. Weiterhin ist der Oberholm 8, der am Ständerkopf 5, wie das der Doppelpfeil andeutet, in der Höhe verstellbar. Nach unten ist der Oberholm 8 offen und enthält einen mit seiner elektrischen Heizung versehenen Formpreßkörper 10, dessen nach unten offene Dampfkammer 11 mit einer Formpreßplatte 13 abgeschlossen ist. Diese Formpreßplatte weist Dampföffnungen 12 in Form einer Lochreihe auf. Der beheizte Formpreßkörper 10 ist einschließlich der Dampfkammer 11 gegen den Oberholm 8 hin mit einer Wärmeisolationsschicht 14 umgeben, und durch eine Hubeinrichtung in Form eines am Oberholm befestigten Andruckzylinder (16) über die Kolbenstange 15 in Vertikalrichtung im Oberholm 8 verschiebbar angeordnet.

Der als Absaugwanne gestaltete Bügelholm 6 ist mit einem Förderband 17 augestattet, das über eine Antriebsrolle 18, eine Umlaufrolle 19 und eine in Nähe der Antriebsrolle 18 angeordnete Andruckrolle 20 in Erstreckung des Bügelholms 6 umläuft, und an der Oberseite des Bügelholms in Verbindung mit einer Silikon-Kautschukauflage die Bügelauflage an der Oberseite des Bügelholms 6 bildet.

Am Förderband 17 ist in dessen Grundarbeitsstellung unmittelbar hinter der Stoffnaht-Einfädelvorrichtung 9 ein Stoffrandhalter 21 vorgesehen, der die Bewegung des Förderbandes 17 beim Einziehen oder Ausführen des Stoffgutes mitmacht und das Stoffgut an seinem vorderen Rand gegen das Förderband festklemmt.

Für die Zuführung von Wasserdampf in die Dampfkammer 11 des Formpreßkörpers 10 im Bereich des Oberholms 8 ist am Ständerkopf 5 in entsprechender Höhe ein Magnetventil 22 angeordnet, das über eine Schlauchleitung 23 mit dem Dampferzeuger 24 in Verbindung steht. Der Dampferzeuger 24 muß nicht, wie in Fig.1 angedeutet, mit dem Ständerfuß 2 des Ständers 1 fest verbunden sein. Er kann vielmehr auch frei aufgestellt sein. Mit dem Ständer 1 bzw. dessen Fuß fest verbunden ist das Gebläse 25, das über einen nicht näher dargestellte Leitung mit der Absaugwanne des Bügelholms 6 in Verbindung steht. Weiterhin zeigt Fig.1 einen Preßlufterzeuger 30, der über Magnetventile 22a und 22b hinweg dem Aufnahmeholm 7 und der Stoffnaht-Einfädelvorrichtung 9 Preßluft zuführt.

Wie Fig.1 ferner zeigt, ist am Ständerkopf 5, und zwar an dessen Oberseite, noch eine Haltebügel 26 schwenkbar angeordnet, an deren freiem Ende im Bereich der Stoffnaht-Einfädelvorrichtung 9 die Steuer-Bedieneinheit 27 befestigt ist. Die Steuer-Bedieneinheit 27 weist eine Reihe von Bedienknöpfen 28 auf, mit deren Hilfe die gewünschten Zykluszeiten für einen Nahtbügelvorgang eingestellt werden können. Die Steuer-Bedieneinheit 27 enthält darüber hinaus die Elektronik für die Steuerung des Gebläses 25, die Magnetventile 22, 22a und 22b, den Andruckzylinder 16 der Hubeinrichtung, die Stoffnaht-Ein fädelvorrichtung 9, den steuerbaren Stoffrandhalter 21 sowie den Antrieb für das Förderband 17.

Für den Start und die Unterbrechung eines Arbeitszykluses befindet sich am Boden neben dem Ständerfuß 2 des Ständers 1 noch ein Fußschalter 29, der mit der Steuer-Bedieneinheit 27 über ein im Ständer 1 und im Haltebügel 26 geführtes Kabel 29a verbunden ist.

Der Nahtbügelarbeitsplatz nach Fig.1 zeigt nur eine Bügelholm-Oberholmkombination am Ständer 1. Es ist jedoch festzustellen, daß es im Hinblick auf eine optimale Arbeitsplatzgestaltung sinnvoll ist, am Ständer 1 nebeneinander in einem vorgegebenen Abstand zwei solcher Holmkombinationen vorzusehen, die von einer Bedienperson wechselweise mit hinsichtlich seiner Naht auszubügelndem Stoffgut beschickt werden können. Dabei können der Dampferzeuger 24, das Gebläse 25 und der Preßlufterzeuger 30 beiden Holmenanordnungen gemeinsam zugeordnet sein.

Wie die ausschnittsweise Darstellung des Aufnahmeholms 7 nach Fig.1 in Fig.2 näher erkennen läßt, ist dieser als Rohr 7a ausgeführt, das an seinem freien Ende in einen bugförmigen Abschluß ausmündet.

Um beim Herausführen des hinsichtlich seiner Naht ausgebügelten Stoffguts die Gleitreibung über den Aufnahmeholm 7 hinweg möglichst klein zu halten, ist der Hohlraum des Rohrs 7a mit dem Preßlufterzeuger 30 verbunden und weist an der Rohroberseite Luftöffnungen 7b auf, die schräg nach oben zum freien Ende des Aufnahmeholms 7 hin ausgerichtet sind und durch die hindurch beim Auswerfen des Stoffguts Blasluft gegen das Stoffgut ausströmt.

Wie die Seitenanschicht des Stoffrandhalters 21 nach Fig.3 und die Aufsicht auf den Stoffrandhalter 21 nach Fig.4 erkennen lassen, weist dieser eine Grundplatte 31 auf, die am Förderband 17 mit Nieten 32 befestigt ist.

Die Grundplatte 31 steht auf beiden Seiten über das Förderband 17 über und weist in diesem Bereich nach oben abgewinkelte Enden auf, an denen auf beiden Seiten jeweils einer der Antriebszylinder 35 befestigt ist.

Dem Stoffrandhalter 21 ist auf der Vorderseite eine senkrecht zur Bewegungsrichtung des Förderbandes 17 ausgerichtete Stoffanschlagkante 33 zugeordnet, über die hinweg wenigstens zwei Klemmfinger 34 übergreifen. Die Klemmfinger 34 sind an einem das Förderband 17 überspannenden Bügel 34a befestigt und klemmen den bis zur Stoffanschlagkante 33 durch die Stoffnaht-Einfädelvorrichtung 9 hindurch geführten, in seiner Naht auszubügelnden Stoff am Rande gegen das Förderband 17 fest. Die Betätigung des Bügels 34a mit den Klemmfingem 34 erfolgt mit Hilfe der Antriebszylinder 35, durch die eine lineare horizontale Bewegung über ein mit den Enden des Bügels 34a verbundenes Gestänge 36 in eine um eine horizontale Achse drehbare Bewegung des Bügels 34a mit den Klemmfingern 34 umgesetzt wird.

Die Stoffanschlagkante 33 ist zweckmäßig Bestandteil der Grundplatte 31, so daß von ihrer speziellen Befestigung am Förderband Abstand genommen werden kann.

Die in den Fig.5, 6 und 7 in Frontsicht, Seitensicht und Aufsicht dargestellte Stoffnaht-Einfädelvorrichtung 9, besteht aus dem Hubzylinder 37 sowie einem die eigentliche Stoffnaht-Einfädelvorrichtung aufnehmenden Führungskörper 38. Der Hubzylinder 37 ist dabei an der Unterseite über sein Kolbengestänge 39 mit dem Führungskörper 38 fest verbunden. Der Hubzylinder 37 geht an seiner Unterseite in einen Ringflansch 37a über, mit dem er in eine Öffnung 40 in der Wandung 41 des Oberholms eingreift und hiergegen mittels der Ringmutter 42 verschraubt ist.

Der Führungskörper 38 weist eine Kopfplatte 43 auf, die über zwei zueinander parallele Abstandsbuchsen 44 und 45 mit einer Fußplatte 46 verbunden sind. Die Verbindung zwischen der Kopfplatte 43 und der Fußplatte 46 über die Abstandsbuchsen 44 und 45 kann, wie das die in Fig.5 dargestellte Frontsicht der Stoffnaht-Einfädelvorrichtung 9 zeigt, mittels Schrauben 47 erfolgen.

An der Unterseite des Führungskörpers 38 befindet sich ein mit einem Querbolzen 48 versehener blockförmiger Nahtumleger 49, der am unteren Ende eines Führungsbolzens 51 befestigt ist. Der Führungsbolzen 51 ist in einer nicht näher dargestellten Bohrung in der Fußplatte 46 geführt, ragt mit seinem oberen Ende durch die Fußplatte 46 hindurch und geht an diesem seinem Ende in einen Hubkopf 52 über. Mit diesem Hubkopf steht der Führungsbolzen mit einem Exzenter 53 in Verbindung, der Teil der Stellvorrichtung 54 ist. Der Exzenter 53 ist hierbei am Ende einer horizontalen Achse 55 befestigt, die drehbar in einem an der Fußplatte befestigten Lageraufsatz 56 gehaltert ist und an ihrem anderen, aus dem Führungskörper nach vorne herausragenden Ende einen Einstellknopf 55a aufweist. Durch Drehen des Einstellknopfes 55a und damit durch Drehen des Exzenters 53 läßt sich je nach Gestaltung der Exzenterscheibe eine kontinuierliche oder schrittweise Höhenverstellung des Nahtumlegers 50 gegen den Druck der Druckfeder 57 herbeiführen. Die Druckfeder 57 ist im Führungsbolzen 51 gelagert und stützt sich mit ihren Enden gegen die Oberseite des Nahtumlegers 49 einerseits und die Unterseite der Fußplatte 56 andererseits ab.

Der blockförmige Nahtumleger 49 geht an seiner Vorderseite in einen Kiel 50 über, der wiederum in ein Nahttrennschwert 50a ausmündet. Dem Nahttrennschwert 50a ist auf beiden Seiten eine kufenförmige Stoffnaht-Seitenführung 58 zugeordnet. Jede der Stoffnaht-Seitenführungen 58 ist über einen Verbindungsschenkel 59 mit einer Lagerplatte 60 verbunden, die an ihrem unteren Ende in einer Bohrung 61 auf dem Querbolzen 48 verschiebbar geführt ist. Weiterhin weisen die Lagerplatten 60 an ihrer Oberseite einen Keilkopf 62 auf, dessen nach unten verlaufende Schrägfläche gegen den Nahtumleger 49 ausgerichtet ist. Mit diesem ihrem Keilkopf 62 sind die beiden Lagerplatten 60 auf beiden Seiten des Nahtumlegers 49 in seitlichen entsprechend gestalteten Keilnuten 63 der Fußplatte 46 in vertikaler Richtung verschiebbar geführt. Auf diese Weise wird erreicht, daß bei einer vertikalen Relativbewegung des Nahtumlegers 49 mit Hilfe der Stellvorrichtung 54 gleichzeitig eine gegensinnige horizontale Spreizbewegung der Stoffnaht-Seitenführungen 58 ausgeführt wird. Bei Gestaltung der aufeinander gleitenden Schrägflächen des Keilkopfes 62 der Lagerplatten 60 in den Keilnuten 63 unter einem Winkel von 45_{°} wird dabei gewährleistet, daß das Verhältnis einer vorgegebenen Änderung des Abstands des Nahtumlegers 49 relativ zum Führungskörper 38 stets eine gleiche horizontale Abstandsänderung einer Stoffnaht-Seitenführung 58 relativ zum Nahttrennschwert 50a ausführt. Die Stellvorrichtung 54 ermöglicht es also, die Stoffnaht-Einfädelvorrichtung 9 in wünschenswerter Weise schnell mit einem Handgriff an unterschiedliche Stoffstärken anzupassen.

Die in Abhängigkeit einer Vertikalbewegung des Nahtumlegers 49 relativ zum Führungskörper 38 ausgeführte gegensinnige horizontale Bewegung der Stoffnaht-Seitenführungen 58 erfolgt gegen die Kraft der Zugfeder 64, die die beiden Lagerplatten 60 miteinander verbindet. Die lagerplattenseitige Befestigung der Zugfeder 64 erfolgt dabei in der Weise, daß die Zugfeder 64 mit ihren Enden jeweils durch eine Bohrung 65 im Mittelteil der Lagerplatten 60 hindurchragt und an der Außenseite der Lagerplatten 60 jeweils in einem Splint 66 gehaltert ist.

Wie die Aufsicht auf die Stoffnaht-Einfädelvorrichtung 9 in Fig.7 noch erkennen läßt, ragt das Nahttrennschwert 50b mit seiner Schwertspitze über die freien Enden der Stoffnaht-Seitenführungen 58 hinaus und weist, wie die Seitenansicht der Stoffnaht-Einfädelvorrichtung 9 nach Fig.6 zeigt, eine schräg nach unten abfallende vordere Kante auf. Außerdem sind die kufenförmigen Stoffnaht-Seitenführungen 58 an ihren freien Enden auf seiten des Nahttrennschwerts 50a keilförmig verjüngt. Dadurch wird in außerordentlich vorteilhafter Weise erreicht, daß das von Hand durchzuführende Einfädeln der Stoffnaht des in seiner Stoffnaht auszubügelnden Stoffgutes stets leicht und schnell vorgenommen werden kann.

Während des Einfädelvorgangs der Stoffnaht eines in der Stoffnaht auszubügelnden Stoffgutes und während des Einzugs des Stoffes nach seiner Festklemmung im Stoffrandhalter 21 mittels der Förderbandes 17 zwischen den Bügel- und den Oberholm, befindet sich die Stoffnaht-Einfädelvorrichtung 9 unmittelbar über dem Förderband 17 in einem durch die Stoffstärke des zu bearbeitenden Stoffes vorgegebenen Abstand.

Weiterhin befindet sich der vom Formpreßkörper 10 im Oberholm 8 in seiner ersten Ruhestellung, in der die Unterseite seiner Formpreßplatte 13 etwa 5 mm Abstand zum Förderband 17 aufweist. Hierdurch ist gewährleistet, daß die beim Durchgang durch die Stoffnaht-Einfädelvorrichtung 9 umgelegte Stoffnaht sich während des Einziehens zwischen die Holme nicht wieder aufrichten kann. Nach Durchführung des Bügelpreßvorgangs, bei dem der Formpreßkörper 13 auf den auf dem Förderband 17 aufliegenden Stoff abgesenkt wird, wird der Formpreßkörper 10 in seine zweite Ruhestellung angehoben, in der er sich mit der Unterseite seinerFormpreßplatte 13 etwa 15 mm über dem Förderband befindet. Gleichzeitig und gegebenenfalls auch schon vorweg wird der die eigentliche Stoffnaht-Einfädelvorrichtung darstellende Führungskörper 38 mit Hilfe des Hubzylinders 37 soweit nach oben gefahren, daß die Stoffnaht-Einfädelvorrichtung den Auswurf des in seiner Naht ausgebügelten Stoffguts nicht behindern kann. Zugleich wird auch durch die zweite Ruhestellung des Formpreßkörpers 10 erreicht, daß das auszuwerfende ausgebügelte Stoffgut einen relativ großen Bewegungsraum zwischen den Holmen vorfindet. Wie schon darauf hingewiesen worden ist, wird das Auswerfen des ausgebügelten Stoffguts zusätzlich durch Blasluft aus den Luftöffnungen 7b an der Oberseite des Aufnahmeholms 7 begünstigt.

### GEWERBLICHE VERWERTBARKEIT

Der Nahtbügelplatz kann überall da eingesetzt werden, wo im Zuge der Herstellung von Konfektion die Nähte der zusammengenähten Stoffteile ausgebügelt werden müssen. Der Einsatz solcher Nahtbügelplätze dient nicht nur der rationelleren Fertigung von Konfektion, sondern führt darüber hinaus auch zu einem stets gleich guten Arbeitsergebnis und dient damit gleichzeitig der Qualitätssicherung.

## Patentansprüche

1. Nahtbügelplatz für das Ausbügeln von Stoffnähten unter Dampfanwendung, bestehend aus einem Ständer mit Gebläse, einem daran befestigten absaugbaren Bügelholm, dessen Bügelauflage ein in seiner Erstreckung umlaufendes, in seiner Umlaufrichtung steuerbares Förderband ist, einem über dem Bügelholm ebenfalls am Ständer befestigten Oberholm, einem im Oberholm angeordneten zum Förderband hin absenkbaren Formpreßkörper mit einer beheizbaren an einen Dampferzeuger anschließbaren Dampfkammer, einer die Dampfkammer ah ihrer Unterseite abschließenden Formpreßplatte mit Dampfaustrittsöffnungen, einer steuerbaren Stoffnaht-Einfädelvorrichtung am freien Ende des Oberholms sowie einem den Bügelholm über die Stoffnaht-Einfädelvorrichtung hinaus verlängernden Aufnahmeholm, dadurch gekennzeichnet, daß auf der Oberseite des Förderbandes (17) ein gesteuerter Stoffrandhalter (21) vorgesehen ist, der während eines Nahtbügelablaufvorganges die Förderbandbewegung mitmacht und der vor Beginn einer Stoffeinziehbewegung des Förderbandes den Rand des in die Stoffnaht-Einfädelvorrichtung (9) mit seiner Naht eingeführten Stoffs gegen des Förderband festklemmt und daß diese Klemmverbindung wenigstens während des Stoffeinziehvorgangs zwischen die Holme (6, 8) über den Aufnahmeholm (7) hinweg sowie durch die Stoffnaht-Einfädelvorrichtung (9) hindurch aufrecht erhalten ist.

2. Nahtbügelplatz nach Anspruch 1, dadurch gekennzeichnet, daß der steuerbare Stoffrandhalter (21) eine auf dem Förderband (17) befestigte Baueinheit ist, dessen Halte- bzw. Klemmkraft einstellbar ist.

3. Nahtbügelplatz nach Anspruch 1 und 2, dadurch gekennzeichnet, daß der Steuerbare Stoffrandhalter (21) eine auf das Förderband (17) aufgenietete Grundplatte (31) aufweist, der an der Vorderseite eine senkrecht zur Bewegungsrichtung des Förderbandes ausgerichtete Stoffanschlagkante (32) zugeordnet ist, daß ferner die Grundplatte (31) auf beiden Seiten senkrecht zur Bewegungsrichtung des Förderbandes (17) nach oben abgewinkelte, über das Förderband überstehende Enden aufweist, zwischen denen eine über die Stoffanschlagkante (33) übergreifende Stoffklemme (34, 34a) in einer horizontalen Achse senkrecht zur Bewegungsrichtung des Förderbandes drehbar gelagert ist und daß diese Stoffklemme über ein ihre vertikale Drehbewegung in eine lineare horizontale Bewegung umsetzendes Gestänge (36) mit wenigstens einem diese lineare horizontale Bewegung ausführenden Antriebszylinder (35) verbunden ist, der ebenfalls an der Grundplatte (31) im Bereich ihrer abgewinkelten Enden gehaltert ist.

4. Nahtbügelplatz nach Anspruch 3, dadurch gekennzeichnet, daß die Stoffklemme (34, 34a) wenigstens zwei Klemmfinger (34) mit einem Winkelprofil aufweist, die ausschließlich den an der Stoffanschlagkante (33) anliegenden Rand des einzuziehenden Stoffgutes gegen das Förderband (17) festklemmen.

5. Nahtbügelplatz nach einem der vorhergehenden Ansprüche, dadurch gekennzeichnet, daß der Aufnahmeholm (7) gegen sein freies Ende zu leicht nach unten gekrümmt ist.

6. Nahtbügelplatz nach einem der vorhergehenden Ansprüche, dadurch gekennzeichnet, daß der Aufnahmeholm (7) rohrförmig ausgebildet ist und mehrere in seiner Erstreckung hintereinander an der Oberseite angebrachte, schräg nach oben zum freien Ende des Aufnahmeholms hin ausgerichtete Luftöffnungen (7b) aufweist und daß der Rohrinnenraum des Aufnahmeholms über ein steuerbares Magnetventil (22a) mit einem Preßlufterzeuger (30) verbunden ist.

7. Nahtbügelplatz nach einem der vorhergehenden Ansprüche, dadurch gekennzeichnet, daß die Hubeinrichtung für die Auf-Abbewegung des Formpreßkörpers (10) mit seiner Formpreßplatte (13) im Oberholm (8) für eine erste Ruhestellung über dem Förderband (17) während eines Stoffeinzugs und für eine zweite Ruhestellung über dem Förderband während eines Stoffauswurfs im Anschluß an einen Nahtbügelvorgang ausgelegt ist und daß hierbei der Abstand zwischen der Formpreßplatte und dem Förderband in der zweiten Ruhestellung des Formpreßkörpers größer ist als in seiner ersten Ruhestellung.

8. Nahtbügelplatz nach Anspruch 7, dadurch gekennzeichnet, daß das Verhältnis des Abstandes zwischen der Formpreßplatte (13) des Formpreßkörpers (10) und dem Förderband (17) in der zweiten Ruhestellung des Formpreßkörpers zu seiner ersten Ruhestellung etwa 3/1 ist und daß der Abstand zwischen der Formpreßplatte des Formpreßkörpers und dem Förderband in der ersten Ruhestellung des Formpreßkörpers gerade so groß gewählt ist, daß die über die Stoffnaht-Einfädelvorrichtung (9) bewirkte Aufspreizung der Stoffnahtränder während eines Stoffeinzuges gewährleistet bleibt.

9. Nahtbügelplatz nach einem der vorhergehenden Ansprüche, dadurch gekennzeichnet, daß die Stoffnaht-Einfädelvorrichtung (9) einen Führungskörper (38) aufweist, der kopfseitig am Kolbengestänge (39) eines am Oberholm (8) gehalterten Hubzylinders (37) befestigt ist, daß ferner fußseitig am Führungskörper (38) ein mit einem Kiel (50) versehener blockförmiger Nahtumleger (49) angeordnet ist, der in Verbindung mit einer Stellvorrichtung (54) in vertikaler Richtung relativ zum Führungskörper verstellbar ist, daß außerdem der Kiel des Nahtumlegers in ein Nahttrennschwert (50a) übergeführt ist, dem auf beiden Seiten jeweils eine kufenförmige Stoffnaht-Seitenführung (58) zugeordnet ist, wobei deren freie Enden von der Schwertspitze des Nahttrennschwerts überragt sind, und daß die zu beiden Seiten am Nahtumleger gehalterten Stoffnaht-Seitenführungen sowohl am Nahtumleger als auch am Führungskörper verschiebbar so geführt sind, daß sie in Abhängigkeit einer vertikalen Verstellung des Nahtumlegers relativ zum Führungskörper nicht nur diese vertikale Verstellung mitmachen, sondern zugleich auch eine bezogen auf das Nahttrennschwert gleiche gegensinnige horizontale Bewegung ausführen.

10. Nahtbügelplatz nach Anspruch 9, dadurch gekennzeichnet, daß der Führungskörper (38) eine mit dem Kolbengestänge (39) des Hubzylinders (37) fest verbundene Kopfplatte (43) aufweist, die über zwei zueinander parallele Abstandsbuchsen (44, 45) mit einer Fußplatte (46) verbunden sind, in der ein Führungsbolzen (51), an dessen unterem Ende der Nahtumleger (49) befestigt ist, vertikal geführt ist, daß ferner der Nahtumleger wider die Kraft einer sich gegen seine Oberseite und die Unterseite der Fußplatte abstützenden Druckfeder (57) gegen die Fußplatte anhebbar ist und hierzu mit einem am oberen Ende des Führungsbolzens befestigten Hubkopf (52) in Eingriff mit einem um eine horizontale Achse (55) drehbaren Exzenter (53) steht.

11.'Nahtbügelplatz nach Anspruch 9 oder 10, dadurch gekennzeichnet, daß jede der kufenförmigen Stoffnaht-Seitenführungen (58) über einen Verbindungsschenkel (59) an einer Lagerplatte (60) befestigt ist, die im Bereich ihres unteren Endes eine Bohrung (61) für die Aufnahme eines im Nahtumleger (49) befestigten Querbolzens (49) aufweist und an ihrem oberen Ende in einen gegen den Nahtumleger mit seiner Schrägfläche ausgerichteten Keilkopf (62) übergeht, daß ferner die Lagerplatte mit ihrem Keilkopf über dessen Schrägfläche in einer entsprechend gestalteten seitlichen Keilnut (63) der Fußplatte zusätzlich vertikal geführt ist und daß die Lagerplatten beider Stofffnaht-Seitenführungen miteinander im Mittenbereich durch eine Zugfeder (64) verbunden sind, gegen deren Kraft sie bei einer vertikalen Aufwärtsverstellung des Nahtumlegers relativ zum Führungskörper (38) eine horizontale Spreizbewegung ausführen.

12. Nahtbügelplatz nach einem der Ansprüche 9 bis 11, dadurch gekennzeichnet, daß bei einer vertikalen Relativbewegung des Nahtumlegers (49) mit den beiden Stoffnaht-Seitenführungen (58) die damit einhergehende horizontale Relativbewegung jeder der beiden Stoffnaht-Seitenführungen (58) gleich groß ist.

13. Nahtbügelplatz nach einem der vorhergehenden Ansprüche dadurch gekennzeichnet, daß die Stoffnaht-Einfädelvorrichtung (9) an ihrer Vorderseite eine im wesentlichen nach vorne unten ausgerichtete Luftdüse (9a) zugeordnet ist.

## Revendications

1. Repasseuse de coutures servant à repasser des coutures faites dans des tissus, moyennant l'utilisation d'une vapeur, constitué par un support comportant une soufflante, une traverse de repassage, qui est fixée au support, dans laquelle une aspiration peut être réalisée et dont le support de repassage est une bande convoyeuse circulante sur toute son étendue, dont le sens de circulation peut être commandé, une traverse supérieure fixée également au support par l'intermédiaire de la traverse de repassage, un corps de pressage, qui est disposé dans le longeron supérieur, peut être abaissé en direction de la bande convoyeuse et comporte une chambre à vapeur pouvant être raccordée à un générateur de vapeur, un plateau de pressage terminant la chambre à vapeur au niveau de sa face inférieure et comportant des orifices de sortie de la vapeur, un dispositif commandable permettant l'enfilage de la couture du tissu et situé sur l'extrémité libre de la traverse supérieure, ainsi qu'une traverse de réception prolongeant la traverse de repassage au-delà du dispositif prévu pour l'enfilage de la couture, caractérisée par le fait qu'il est prévu, sur la face supérieure de la bande convoyeuse (17), un dispositif commandé (21) de retenue du bord du tissu, qui, pendant une opération de repassage, se déplace conjointement avec la bande convoyeuse et, avant le début d'un déplacement de la bande convoyeuse, pour la mise en place du tissu, bloque fermement, contre la bande convoyeuse, le bord du tissu, dont la couture est introduite dans le dispositif (9) d'enfilage de la couture, et que ce blocage est maintenu au moins pendant l'opération de mise en place du tissu, entre les traverses (6, 8), au-delà de la traverse de réception (7), ainsi qu'à travers le dispositif (9) d'enfilage de la couture.

2. Repasseuse de coutures suivant la revendication 1, caractérisée par le fait que le dispositif commandable (21) de retenue du tissu est un module qui peut être fixé sur la bande convoyeuse (17) et dont la force de maintien ou de serrage est réglable.

3. Repasseuse de coutures suivant les revendications 1 et 2, caractérisée par le fait que le dispositif commandable (21) de retenue du bord du tissu possède une plaque de base (31), qui est rivetée sur la bande convoyeuse (17) et à laquelle est associée, sur la face avant, une arête de butée (32) pour le tissu, qui est perpendiculaire à la direction de déplacement de la bande convoyeuse, qu'en outre la plaque de base (31) possède, sur ses deux côtés, des extrémités qui sont repliées vers le haut perpendiculairement à la direction de déplacement de la bande convoyeuse (17) et font saillie au-delà de la bande convoyeuse et entre lesquelles une pince (34, 34a) de serrage du tissu, qui s'engage par-dessus le bord de butée (33) pour le tissu, est montée de façon à pouvoir tourner autour d'un axe horizontal perpendiculaire à la direction de déplacement de la bande convoyeuse, et que cette pince de serrage du tissu est reliée, par l'intermédiaire d'une tringlerie (36) convertissant le mouvement de rotation vertical de la pince en un déplacement horizontal linéaire et comportant un vérin d'entraînement (35) réalisant ce déplacement horizontal linéaire et qui est également porté par plaque de base (31 ), dans la zone de ses extrémités repliées.

4. Repasseuse de coutures suivant la revendication 3, caractérisée par le fait que la pince de serrage du tissu (34, 34a) comporte au moins deux doigts de serrage (34) possédant un profil coudé, qui fixe par blocage exclusivement le bord, appliqué contre l'arête de butée (33) prévue pour le tissu, du tissu devant être mis en place, contre la bande convoyeuse (17).

5. Repasseuse de coutures suivant l'une des revendications précédentes caractérisée par le fait que la traverse de réception (7) est légèrement recourbée vers le bas en direction de son extrémité libre.

6. Repasseuse de coutures suivant l'une des revendications précédentes, caractérisée par le fait que la traverse de réception (7) possède une forme tubulaire et comporte plusieurs ouvertures (7b) de passage de l'air, qui sont disposées sur la face supérieure de cette traverse, les unes derrière les autres et s'étendent obliquement vers le haut jusqu'à l'extrémité libre de la traverse de réception, et que l'espace intérieur tubulaire de la traverse de réception est relié par l'intermédiaire d'une soupape électromagnétique commandable (22a), à un générateur d'air comprimé (30).

7. Repasseuse de coutures suivant l'une des revendications précédentes, caractérisée par le fait que le dispositif de levage est agencé de manière à soulever et abaisser le corps de pressage (10) possède un plateau de pressage (13) situé dans la traverse supérieure (8), qui est agencé de manière à se situer, dans une première position de repos, au-dessus de la bande convoyeuse (17) pendant une mise en place du tissu et, dans une seconde position de repos, au-dessus de la bande convoyeuse pendant un retrait du tissu à la suite d'une opération de repassage, et que la distance entre le plateau de pressage et la bande convoyeuse est plus importante lorsque le corps de pressage est dans la seconde position de repos que lorsqu'il se trouve dans sa première position de repos.

8. Repasseuse de coutures suivant la revendication 7, caractérisée par le fait que le rapport de la distance entre le plateau de pressage (13) du corps de pressage (10) et la bande convoyeuse (17) entre le cas où le corps de pressage est dans la seconde postions de repos et le cas où il est dans sa première position de repos est égal à environ 3/1 et que la distance entre le plateau de pressage du corps de pressage et la bande convoyeuse lorsque le corps de pressage est dans la première position de repos est choisie de manière à être précisément suffisamment importante pour que l'écartement des bords de la couture du tissu, qui est obtenu au-dessus du dispositif (9) d'enfilage de la couture du tissu, reste conservé pendant une mise en place du tissu.

9. Repasseuse de coutures suivant l'une des revendications précédentes, caractérisée par le fait que le dispositif (9) d'enfilage de la couture du tissu comporte un corps de guidage (38), qui est fixé, au niveau de sa tête sur la tige de piston (39) d'un vérin de levage (37) monté sur la traverse supérieure (8), qu'en outre sur le côté du pied du corps de guidage (38) est prévu un dispositif (49) d'ouverture de la couture en forme de bloc, qui comporte une barrette (50) et peut être déplacé, en liaison avec un dispositif de réglage (54), dans une direction verticale par rapport au corps de guidage, qu'en outre la barrette du dispositif d'ouverture de ta couture se prolonge par une arête (50a) de séparation de la couture, à laquelle sont associés, sur ses deux côtés, des guides latéraux respectifs (58) de la couture en forme de patins, la pointe de l'arête de séparation de la couture étant en saillie par rapport aux extrémités libres de ces guides latéraux, et que les guides latéraux de la couture du tissu, supportés des deux côtés par le dispositif d'ouverture de la couture, sont guidés de manière à être déplaçable aussi bien sur ce dispositif d'ouverture que sur le corps de guidage, de sorte qu'en fonction d'un déplacement vertical du dispositif d'ouverture de la couture par rapport au corps de guidage, non seulement ils suivent ce déplacement vertical, mais exécutent également simultanément le même déplacement horizontal en sens opposé, par rapport à l'arête de séparation de la couture.

10. Repasseuse de coutures suivant la revendication 9, caractérisée par le fait que le corps de guidage (38) possède une plaque de tête (43), qui est reliée rigidement à la tige de piston (39) du vérin de levage (37) et qui est reliée, au moyen de deux douilles-entretoises (44, 45) parallèles entre elles, à une plaque de base (46), dans laquelle est guidée verticalement une broche de guidage (51), à l'extrémité inférieure de laquelle est fixé le dispositif (49) d'ouverture de la couture, qu'en outre le dispositif d'ouverture de la couture peut être soulevé contre la plaque de base, à l'encontre de la force d'un ressort de pression (57) qui prend appui contre la face supérieure du dispositif d'ouverture et contre la face inférieure de la plaque de base, et coagit à cet effet, par une tête de levage (52) fixée à l'extrémité supérieure de la broche de guidage, avec un excentrique (53) pouvant pivoter autour d'un axe horizontal (55).

11. Repasseuse de coutures suivant la revendication 9 ou 10, caractérisée par le fait que chacun des guides latéraux (58) de la couture, en forme de patins, est fixé par l'intermédiaire d'une branche de liaison (59) à une plaque de support (60), qui possède, au voisinage de son extrémité inférieure, un perçage (61) servant à loger un axe transversal (48) fixé dans le dispositif d'ouverture de la couture (49) et dont l'extrémité supérieure se prolonge par une tête en coin (62), dont la surface oblique est alignée sur le dispositif d'ouverture, qu'en outre la plaque de support est guidée, de façon supplémentaire, latéralement, par sa tête en coin, et ce au moyen de la surface oblique de cette dernière, dans une rainure latérale de forme correspondante (63) de la plaque de base, et que les plaques de support des deux guides latéraux de la couture du tissu sont reliées entre elles, dans la zone médiane, par un ressort de traction (64), à l'encontre de la force duquel elles exécutent un déplacement horizontal d'écartement, lors d'un déplacement vertical ascendant du dispositif d'ouverture de la couture, par rapport au corps de guidage (38).

12. Repasseuse de coutures suivant l'une des revendications 9 à 11, caractérisée par le fait que dans le cas d'un déplacement vertical relatif du dispositif (49) d'ouverture de la couture et des deux guides latéraux (58) de la couture du tissu, le déplacement horizontal relatif qui se produit de ce fait, de chacun des guides latéraux (58) de la couture du tissu s'effectue sur une distance identique.

13. Repasseuse de coutures suivant l'une des revendications précédentes, caractérisée par le fait qu'au dispositif (9) d'enfilage de la couture du tissu est associée, sur sa face avant, une buse (9a) de projection d'air, dirigée sensiblement vers le bas et vers l'avant.

## Claims

1. A seam pressing station for pressing material seams using steam, comprising a stand with a fan, an evacuable pressing beam which is attached to the stand and whose pressing support comprises a conveyor belt which circulates in the direction of the pressing beam and which is controllable in respect of its circulating direction, an upper beam which is likewise attached to the stand above the pressing beam, a pressing body which is arranged in the upper beam, can be lowered towards the conveyor belt, and comprises a heatable steam chamber which can be connected to a steam generator, a pressing plate containing steam outlet openings which close the steam chamber on its lower side, a controllable material seam feed-in device at the free end of the upper beam, and a receiving beam which extends the pressing beam beyond the material seam feed-in device, characterised in that on the upper side of the conveyor belt (17) is arranged a controlled material seam holder (21) which follows the conveyor belt movement during a seam pressing process and which, prior to the beginning of a material drawing-in movement of the conveyor belt, clamps the edge of the material, whose seam has been introduced into the material seam feed-in device (9), against the conveyor belt, and that this clamp connection is maintained at least during the material drawing-in process the beams (6, 8), across the receiving beam (7) and through the material seam feed-in device (9).

2. A seam pressing station as claimed in Claim 1, characterised in that the controllable material edge holder (21) is a unit which is attached to the conveyor belt (17) and whose holding or clamping force is adjustable.

3. A seam pressing station as claimed in Claim 1 and 2, characterised in that the controllable material edge holder (21) comprises a base plate (31) which is riveted to the conveyor belt (17) and which on its front side is assigned a material stop edge (32) which extends perpendicularly to the direction of movement of the conveyor belt, that moreover the base plate (31) is provided on both sides with ends which are bent upwards perpendicularly to the direction of movement of the conveyor belt (17) and which project beyond the conveyor belt and between which a material clamp (34, 34a) which engages over the material stop edge (33) is mounted so as to be rotatable about a horizontal axis perpendicularly to the direction of movement of the conveyor belt, and that this material clamp is connected via linkage (36), which converts its perpendicular rotary movement into a linear horizontal movement, to at least one drive cylinder (35) which executes this linear horizontal movement and which is likewise fixed to the base plate (31) in the region of its angled ends.

4. A seam pressing station as claimed in Claim 3, characterised in that the material clamp (34, 34a) comprises at least two clamping fingers (34) with an angular profile which clamp against the conveyor belt (17) only that edge of the material which is to be drawn-in which abuts against the material stop edge (33).

5. A seam pressing station as claimed in one of the preceding Claims, characterised in that the receiving beam (7) curves downwards slightly in the direction of its free end.

6. A seam pressing station as claimed in one of the preceding Claims, characterised in that the receiving beam (7) is tubular and comprises a plurality of air openings (7b) which are arranged on its upper side in series in its longitudinal direction and which are directed obliquely upwards towards the free end of the receiving beam, and that the tubular interior of the receiving beam is connected via a controllable magnetic valve (22a) to a compressed air generator (30).

7. A seam pressing station as claimed in one of the preceding Claims, characterised in that the lifting device for the upwards and downwards movement of the pressing body (10) and its pressing plate (13) in the upper beam (8) is designed for a first rest position above the conveyor belt (17) during the drawing in of the material and for a second rest position above the conveyor belt during the ejection of the material following a seam pressing process, and that here the distance between the pressing plate and the conveyor belt is greater in the second rest position of the pressing body than in its first rest position.

8. A seam pressing station as claimed in Claim 7, characterised in that the ratio of the distance between the pressing plate (13) of the pressing body (10) and the conveyor belt (17) in the second rest position of the pressing body relative to its first rest position is approximately 3:1 and that the distance between the pressing plate of the pressing body and the conveyor belt in the first rest position of the pressing body is selected to be such that the spreading apart of the material seam edges which is effected via the material seam feed-in device (9) remains ensured during the drawing-in of the material.

9. A seam pressing station as claimed in one of the preceding Claims, characterised in that the material seam feed-in device (9) comprises a guide body (38) which is attached at its head to the piston rod (39) of a lifting cylinder (37) mounted on the upper beam (8), that at the foot of the guide body (38) is arranged a block-shaped seam reversing device (49) which is provided with a keel (50) and which in association with an adjusting device (54) can be vertically adjusted relative to the guide body, that moreover the keel of the seam reversing device leads into a seam separating tongue (50a) which on both sides is assigned a skid-shaped material seam lateral guide (58), where the tip of the seam separating tongue projects beyond the free ends of the material seam lateral guide, and that the material seam lateral guides mounted on both sides of the seam reversing device are displaceable both on the seam reversing device and on the guide body in such manner that in dependance upon a vertical adjustment of the seam reversing device relative to the guide body they not only follow this vertical adjustment but at the same time also execute an identical, oppositely directed horizontal movement relative to the seam separating tongue.

10. A seam pressing station as claimed in Claim 9, characterised in that the guide body (38) comprises a head plate (43) which is permanently connected to the piston rod (39) of the lifting cylinder (37) and which is connected via two parallel spacing bushes (44, 45) to a base plate (46) in which a guide pin (51), to the lower end of which the seam reversing device (49) is attached, extends vertically, that moreover the seam reversing device can be raised towards the base plate against the force of a compression spring (57), which rests against its upper side and the lower side of the base plate, and for this purpose by means of a lifting head (52) attached to the upper end of the guide pin engages with an eccentric (53) which is rotatable about a horizontal axis (55).

11. A seam pressing station as claimed in Claim 9 or 10, characterised in that each of the skid-shaped material seam lateral guides (58) is attached via a connecting flank (59) to a bearing plate (60) which in the region of its lower end contains a bore (61) which accommodates a transverse pin (48) attached in the seam reversing device (49) and at its upper end continues into a wedge block (62) whose oblique surface is directed towards the seam reversing device, that moreover via the oblique surface of its wedge block the bearing plate additionally moves vertically in a correspondingly shaped, lateral tapered groove (63) of the base plate, and that the bearing plates of the two material seam lateral guides are connected to one another in a central region by a tension spring (64) against the force of which they execute a horizontal spreading movement in the event of a vertical upwards adjustment of the seam reversing device relative to the guide body (38).

12. A seam pressing station as claimed in one of the Claims 9 to 11, characterised in that in the event of a vertical relative movement of the seam reversing device (49) with the two material seam lateral guides (58), the associated horizontal relative movement of each of the two material seam lateral guides (58) is of an equal degree.

13. A seam pressing station as claimed in one of the preceding Claims, characterised in that on its front side the material seam feed-in device (9) is assigned an air nozzle (9a) which is directed fundamentally forwards and downwards.
